# EUROPÄISCHE PATENTSCHRIFT

(11) **EP 0 910 867 B1**
(45) Veröffentlichungstag und Bekanntmachung des Hinweises auf die Patenterteilung: **14.01.2004**
(21) Anmeldenummer: 98910595.2
(22) Anmeldetag: 10.02.1998
(51) Int. Cl.: H01K 3/06, H01K 1/18, H01K 9/08

(54) **VERFAHREN ZUR HERSTELLUNG EINER ELEKTRISCHEN GLÜHLAMPE**
METHOD FOR MANUFACTURING AN ELECTRIC LIGHT BULB
PROCEDE DE PRODUCTION D'UNE LAMPE A INCANDESCENCE ELECTRIQUE

(30) Priorität: 25.02.1997 DE 19707245
(43) Veröffentlichungstag der Anmeldung: 28.04.1999
(73) Patentinhaber: Patent-Treuhand-Gesellschaft für elektrische Glühlampen mbH, 81543 München (DE)
(72) Erfinder: RITTNER, Roland, D-89542 Herbrechtingen (DE)
(86) Internationale Anmeldenummer: PCT/DE1998/000367
(87) Internationale Veröffentlichungsnummer: WO 1998/038670

(56) Entgegenhaltungen:
- DD-A- 224 445
- FR-A- 2 348 570
- GB-A- 1 313 532
- US-A- 2 224 855
- US-A- 3 824 421
- US-A- 3 962 596

## Beschreibung

Die Erfindung betrifft ein Verfahren zur Herstellung einer elektrischen Glühlampe gemäß dem Oberbegriff des Patentanspruchs 1.

### I. Stand der Technik

Ein derartiges Herstellungsverfahren ist beispielsweise in der deutschen Patentschrift DE 22 43 717 offenbart. Diese Patentschrift beschreibt eine Zweifaden-Halogenglühlampe mit einer Abblendkappe und einer in der Abblendkappe angeordneten Glühwendel. Die Abblendkappe besitzt eine mit einer Querrippe versehene Schweißfahne. Die Glühwendelenden sind jeweils von einer Metallfolie umwickelt. Die Fixierung der Glühwendel an der Abblendkappe erfolgt hier, indem eines der von der Metallfolie umschlossenen Wendelenden durch eine Punktschweißung an der Querrippe befestigt ist.

Die deutsche Patentschrift DD 224 445 A1 beschreibt ein Herstellungsverfahren für eine Glühlampe, bei dem ein Ende eines Leuchtkörpers in einer V-förmigen Nut auf dem flachen Teil einer Abblendkappe angeordnet und mit der Abblendkappe verschweißt ist.

### II. Darstellung der Erfindung

Es ist die Aufgabe der Erfindung, ein Verfahren zur Herstellung einer mit einer Abblendkappe und mindestens einer Glühwendel ausgestatteten elektrischen Glühlampe bereitzustellen, das eine einfachere Befestigung eines Glühwendelendes an der Abblendkappe ermöglicht.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Das erfindungsgemäße Herstellungsverfahren für eine mit wenigstens einer Glühwendel und einer Abblendkappe versehenen elektrischen Glühlampe zeichnet sich dadurch aus, daß es die folgenden Fertigungsschritte aufweist:
- Bereitstellen einer Abblendkappe, deren Rand im Bereich der Abschattemase mit einer Kerbe versehen ist,
- Bereitstellen einer Glühwendel,
- Einfädeln eines Glühwendelendes in die Kerbe
- Verschmelzen der Abblendkappe mit dem in der Kerbe angeordneten Glühwendelende, indem das Material der Abblendkappe im Bereich der Kerbe zum Schmelzen gebracht wird, so daß die Schmelze das in der Kerbe angeordnete Glühwendelende benetzt und das Glühwendelende nach dem Erstarren der Schmelze in dem wieder erstarrten Material der Abschatternase der Abblendkappe eingebettet ist.

Das erfindungsgemäße Herstellungsverfahren ermöglicht im Vergleich zum Stand der Technik eine einfachere Befestigung eines Glühwendelendes an der Abblendkappe, weil nun zumindest eine der die Wendelenden umschließenden Metallfolien eingespart werden kann. Die erfindungsgemäße Verschmelzung des Glühwendelendes in einer Kerbe am Rand der Abblendkappe läßt sich sowohl für ungewendelte als auch für gewendelte Glühwendelenden durchführen. Zum Verschmelzen der Abblendkappe mit dem in der Kerbe am Abblendkappenrand eingefädelten Glühwendelende wird das Material der Abblendkappe vorteilhafterweise auf beiden Seiten der Kerbe zum Schmelzen gebracht. Dadurch wird eine vollständige Einbettung des Glühwendelendes in der wiedererstarrten Schmelze der Abblendkappe gewährleistet. Die Abblendkappe ist vorteilhafterweise aus einem Metallblech geformt, so daß sie als elektrische Stromzuführung für die mit der Abblendkappe verbundenen Glühwendel dienen kann. Vorteilhafterweise wird die Kerbe am Rand der Abblendkappe von zwei benachbarten,
von der Abblendkappe hervorstehenden Vorsprüngen gebildet, die einen V-förmigen oder U-förmigen Zwischenraum besitzen. Diese beiden exponierten Vorsprünge können mit vergleichsweise geringem Energieaufwand mit Hilfe eines LASER's erhitzt und geschmolzen werden. Das erfindungsgemäße Herstellungsverfahren eignet sich insbesondere zur Fertigung von Zweifaden-Halogenglühlampen, die in Kraftfahrzeugscheinwerfern als Lichtquelle verwendet werden.

### III. Beschreibung des bevorzugten Ausführungsbeispiels

Nachstehend wird die Erfindung anhand eines bevorzugten Ausführungsbeispiels näher erläutert. Es zeigen:
- Figur 1: ein nach dem erfindungsgemäßen Verfahren gefertigtes Glühwendelgestell für eine Zweifaden-Halogenglühlampe mit zwei Glühwendeln, einer Abblendkappe und den dazugehörenden Stromzuführungen,
- Figur 2: eine für das erfindungsgemäße Herstellungsverfahren bereitgestellte Abblendkappe
- Figur 3: eine Zweifaden-Halogenglühlampe gemäß des Standes der Technik

Das erfindungsgemäße Herstellungsverfahren soll nachstehend anhand einer Zweifaden-Halogenglühlampe, einer sogenannten H4-Lampe erläutert werden. Der Aufbau der H4-Lampe ist in Figur 3 schematisch dargestellt. Die in Figur 3 abgebildete Zweifaden-Halogenglühlampe besitzt einen einseitig dicht gequetschten Lampenkolben 1 aus Hartglas. Die Quetschdichtung 10 des Lampenkolbens 1 ist in einem napfartigen Halterteil 2 aus Edelstahl klemmend fixiert. Das Halterteil 2 bildet zusammen mit der Sockelhülse 3 und dem daran angeformten Justierteller 4 sowie mit dem Sockelstein 5 den Lampensockel. Das Halterteil 2 ist über aus dem Justierteller 4 ausgestanzfe und aufwärts gebogene Schweißfahnen 13 mit dem Justierteller 4 verschweißt. Innerhalb des Lampenkolbens 1 befinden sich zwei Glühwendeln 6, 7, die über insgesamt drei aus der Quetschdichtung 10 herausragende und zwischen zwei Quarzbalken 11 eingeschmolzene Stromzuführungen 8 jeweils mit einer Kontaktfahne 9 elektrisch leitend verbunden sind. Eine der Glühwendeln 6 ist mit einer Abblendkappe 12 versehen.

Zur Fertigung der Glühwendelhalterung einer H4-Lampe gemäß des erfindungsgemäßen Herstellungsverfahrens, wird eine aus einem Metallblech, vorzugsweise Molybdänblech, vorgefertigte wannenartige Abblendkappe 20 bereitgestellt (Figur 2). Diese Abblendkappe 20 besitzt an ihrem Rand zwei benachbarte, zahnartig hervorstehende Vorsprünge 21, 22, die miteinander einen als V-förmige oder U-förmige Kerbe 23 ausgebildeten Zwischenraum bilden. Die Abblendkappe 20 weist außerdem eine mit einer Querrippe 24 versehene Schweißfahne 25 auf. Der Boden der Abblendkappe 20 ist mit zwei Buckeln 27 ausgestattet. Ferner werden für das erfindungsgemäße Herstellungsverfahren zwei vorgefertigte Glühwendeln 30, 31 und drei zwischen zwei Quarzbalken 32 fixierte Stromzuführungsdrähte 33, 34, 35 aus Molybdän bereitgestellt. Zur Fixierung der Abblendkappe 20 wird der Stromzuführungsdraht 35 auf der Außenseite der Abblendkappe 20 mit den beiden im Boden 26 der Abblendkappe 20 angeordneten Buckeln 27 verschweißt.

Die Enden 30a, 30b der Abblendlichtwendel 30 werden jeweils mit einer Molybdänfolie 36 umwickelt und mit der Querrippe 24 auf der Schweißfahne 25 der Abblendkappe 20 bzw. mit einem Ende des Stromzuführungsdrahtes 33 punktverschweißt, so daß die Glühwendel 30 in der Abblendkappe 20 angeordnet ist. Zur Fixierung der unterhalb der Abblendkappe 20 angeordneten Fernlichtwendel 31, wird ein Ende 31a der Fernlichtwendel 31 in die von den zahnartigen Vorsprüngen 21, 22 gebildete Kerbe 23 eingelegt und anschließend werden die beiden Vorsprünge. 21, 22 jeweils mit Hilfe eines kurzzeitig auf die beiden Vorsprünge 21, 22 einwirkenden LASER-Strahles simultan erhitzt und geschmolzen, so daß das Wendelendel 31a von der Schmelze benetzt und vollständig umschlossen wird. Nach dem Erstarren der Schmelze ist das Ende 31a der Fernlichtwendel 31 vollständig in dem erstarrten Material 20a der Abblendkappe 20 eingebettet Das wiedererstarrte Material 20a bildet dann die Abschatternase 20a der Abblendkappe 20. Das andere Ende 31b der Fernlichtwendel 31 wird mit einer Molybdänfolie 36 umwickelt und mit dem Stromzuführungsdraht 34 punktverschweißt. Das auf diese Weise entstandene Glühwendelgestell mit Abblendkappe ist in der Figur 1 abgebildet. Dieses komplette Wendelgestell wird auf bekannte Weise in den vorgefertigten Lampenkolben 1 eingeführt und montiert. Das Verschließen des Lampenkolbens 1 mittels der Quetschdichtung 10 und das Sockeln der Lampe sind ebenfalls Stand der Technik und sollen daher hier nicht weiter beschrieben werden.

Die Erfindung beschränkt sich nicht auf das näher erläuterte Ausführungsbeispiel. Beispielsweise kann auch das mit der Querrippe 24 verschweißte Wendelende 30a der Abblendlichtwendel 30 auf die gleiche Weise wie das Ende 31a der Femlichtwendel 31 mit dem Rand der Abblendkappe 20 verschmolzen werden. Außerdem ist die Anwendung der erfindungsgemäßen Verschmelzung von Glühwendelende und Abblendkappe nicht auf Zweifaden-Halogenglühlampen beschränkt.

## Patentansprüche

1. Verfahren zur Herstellung einer elektrischen Glühlampe, die ein Lampengefäß (1), wenigstens eine Glühwendel (31) und eine Abblendkappe (20) besitzt, wobei die Abblendkappe (20) eine Abschatternase (20a) aufweist, und das Verfahren folgende Schritte enthält:
- Bereitstellen einer Abblendkappe (20), deren Rand mit einer Kerbe (23) versehen ist,
- Bereitstellen einer Glühwendel (31),
- Einfädeln eines Glühwendelendes (31a) in die Kerbe (23)
- Verschmelzen der Abblendkappe (20) mit dem in der Kerbe (23) angeordneten Glühwendelende (31a), indem das Material der Abblendkappe (20) im Bereich der Kerbe (23) zum Schmelzen gebracht wird, so daß die Schmelze das in der Kerbe (23) angeordnete Glühwendelende (31a) benetzt und das Glühwendelende (31a) nach dem Erstarren der Schmelze in dem erstarrten Material der Abblendkappe (20) eingebettet ist,
**dadurch gekennzeichnet, daß** das erstarrte Material die Abschatternase (20a) bildet.

2. Verfahren nach Anspruch 1, **dadurch gekennzeichnet, daß** das Material der Abblendkappe (20) auf beiden Seiten der Kerbe (23) geschmolzen wird.

3. Verfahren nach Anspruch 1, **dadurch gekennzeichnet, daß** die Abblendkappe (20) aus einem Metallblech gefertigt ist.

4. Verfahren nach Anspruch 1, **dadurch gekennzeichnet, daß** die Kerbe (23) am Rand der Abblendkappe (20) ein V-förtniger oder U-förmiger Zwischenraum ist, der von zwei benachbarten, von der Abblendkappe (20) hervorstehenden Vorsprüngen (21, 22) gebildet wird.

5. Verfahren nach Anspruch 4, **dadurch gekennzeichnet, daß** zur Befestigung des in der Kerbe (23) angeorneten Glühwendelendes (31a) beide Vorsprünge (21, 22) erhitzt und zum Schmelzen gebracht werden.

6. Elektrische Glühlampe mit einer Abblendlichtwendel (30) und einer Femlichtwendel (31) sowie einer Abblendkappe (20), wobei die Abblendkappe (20) eine Abschattemase (20a) aufweist,
**dadurch gekennzeichnet, dass** ein Ende (31a) der Fernlichtwendel (31) in dem erstarrten Material der Abschattemase (20a) eingebettet ist.

## Claims

1. Method for producing an electric incandescent lamp, which has a lamp vessel (1), at least one incandescent filament (31) and an anti-dazzle device (20), the anti-dazzle device (20) having a shading nose (20a) and the method containing the following steps:
- provision of an anti-dazzle device (20) whose edge is provided with a notch (23),
- provision of an incandescent filament (31),
- threading an incandescent filament end (31a) into the notch (23), and
- melting the anti-dazzle device (20) with the incandescent filament end (31a) arranged in the notch (23) by melting the material of the anti-dazzle device (20) in the region of the notch (23) so that the melt wets the incandescent filament end (31a) arranged in the notch (23), and the incandescent filament end (31a) is embedded after the melt solidifies in the solidified material of the anti-dazzle device (20),
**characterized in that** the solidified material forms the shading nose (20a) .

2. Method according to Claim 1, **characterized in that** the material of the anti-dazzle device (20) is melted on both sides of the notch (23).

3. Method according to Claim 1, **characterized in that** the anti-dazzle device (20) is produced from a metal sheet.

4. Method according to Claim 1, **characterized in that** the notch (23) on the edge of the anti-dazzle device (20) is a V-shaped or U-shaped interspace which is formed by two neighbouring projections (21, 22) projecting from the anti-dazzle device (20).

5. Method according to Claim 4, **characterized in that** to fasten the incandescent filament end (31a) arranged in the notch (23), the two projections (21, 22) are heated and melted.

6. Electric incandescent lamp with a dipped beam filament (30) and a main beam filament (31) and also an anti-dazzle device (20), the anti-dazzle device (20) having a shading nose (20a),
**characterized in that** one end (31a) of the main beam filament (31) is embedded in the solidified material of the shading nose (20a).

## Revendications

1. Procédé de production d'une lampe à incandescence électrique, qui a une enceinte (1) de lampe, au moins un filament (31) incandescent et une coiffe (20) d'occultation, la coiffe (20) d'occultation ayant un bec (20a) d'obscurcissement, et le procédé comportant les stades suivants :
- mise à disposition d'une coiffe (20) d'occultation dont le bord est muni d'une entaille (23),
- mise à disposition d'un filament (31 ) incandescent,
- enfilage d'une extrémité (31a) du filament incandescent dans l'entaille (23),
- fusion de la coiffe (20) d'occultation avec l'extrémité (31 a) du filament incandescent disposée dans l'entaille (23) en portant la matière de la coiffe (20) d'occultation à l'état fondu dans la partie de l'entaille (23), de sorte que la masse fondue mouille l'extrémité (31a) du filament incandescent disposée dans l'entaille (23) et que l'extrémité (31a) du filament incandescent soit, après la solidification de la masse fondue, incorporée à la matière solidifiée de la coiffe (20) d'occultation,
**caractérisé en ce que** la matière solidifiée forme le bec (20a) d'obscurcissement.

2. Procédé suivant la revendication 1, **caractérisé en ce** la matière de la coiffe (20) d'occultation est fondue des deux côtés de l'entaille (23).

3. Procédé suivant la revendication 1, **caractérisé en ce que** la coiffe (20) d'occultation est en tôle métallique.

4. Procédé suivant la revendication 1, **caractérisé en ce que** l'entaille (23) est, sur le bord de la coiffe (20) d'occultation, un espace intermédiaire en forme de V ou en forme de U qui est formé par deux saillies (21, 22) voisines en saillie de la coiffe (20) d'occultation.

5. Procédé suivant la revendication 4, **caractérisé en ce que**, pour fixer l'extrémité (31 a) du filament incandescent disposée dans l'entaille (23), on chauffe deux saillies (21, 22) et on les porte à l'état fondu.

6. Lampe à incandescence électrique comprenant un filament (30) de feu de croisement et un filament (31) de lumière de route, ainsi qu'une coiffe (20) d'occultation, la coiffe (20) d'occultation comprenant un bec (20a) d'obscurcissement,
**caractérisée en ce qu'**une extrémité (31a) du filament (31) de lumière de route est incorporée dans la matière solidifiée du bec (20a) d'obscurcissement.
